# EUROPÄISCHE PATENTSCHRIFT

(11) **EP 4 193 880 B1**
(45) Veröffentlichungstag und Bekanntmachung des Hinweises auf die Patenterteilung: **21.02.2024**
(21) Anmeldenummer: 22204603.9
(22) Anmeldetag: 31.10.2022
(51) Int. Cl.: A47B 96/20, B32B 3/28

(54) **BLECHFACHBODEN MIT SCHALLDÄMMUNG**
SHEET METAL COMPARTMENT BASE WITH SOUND INSULATION
PLANCHER EN TÔLE AVEC ISOLATION ACOUSTIQUE

(30) Priorität: 08.12.2021 DE 202021106693 U
(43) Veröffentlichungstag der Anmeldung: 14.06.2023
(73) Patentinhaber: Anton Schneider GmbH & Co KG, 79341 Kenzingen (DE)
(72) Erfinder: BREISACHER, Andreas, 79346 Endingen (DE); WEBER, Heimo, 79194 Gundelfingen (DE); HEMMING, Simon, 79341 Kenzingen-Nordweil (DE)
(74) Vertreter: Kohler Schmid Möbus Patentanwälte

(56) Entgegenhaltungen:
- EP-A1- 2 641 506
- DE-U1-202013 005 337

## Beschreibung

Die Erfindung betrifft einen Blechfachboden, insbesondere Regalfachboden oder Schubladenboden, zum Abstützen von Gegenständen.

Aus dem Stand der Technik sind Blechfachböden bekannt, bei denen an der Unterseite eines oberen Blechs, dessen Oberseite die Bodenfläche des Blechfachbodens bildet, ein U-förmiger oder auch C-förmiger Blechstreifen befestigt ist, um die Bodenfläche zu versteifen. Durch Krafteinwirkung auf die Bodenfläche kann der Blechfachboden in vergleichsweise große Schwingungen versetzt werden, die lauten Schall verursachen.

EP2641506 A1 offenbart ein Regal, wobei das Regal ein oberes Metallblech, ein Lagerelement, das einem Hauptteil des oberen Metallblechs zugewandt ist, wobei das Lagerelement so konfiguriert ist, dass es das obere Metallblech verstärkt, und mindestens eine erste Klebstoffschicht umfasst, die zwischen dem oberen Metallblech und dem Lagerelement angeordnet ist, so dass das Lagerelement und das obere Metallblech durch die mindestens eine erste Klebstoffschicht miteinander verbunden sind. Demgegenüber ist es die Aufgabe der Erfindung, einen Blechfachboden bereitzustellen, der bei Krafteinwirkung weniger Schall hervorbringt. Insbeondere soll der Blechfachboden auch möglichst werkzeuglos montiert werden können.

Diese Aufgabe wird erfindungsgemäß durch einen Blechfachboden, insbesondere Regalfachboden oder Schubladenboden, gelöst, der zwei parallelbeabstandete Metallbleche und mindestens ein zwischen den beiden Metallblechen angeordnetes Verstärkungsprofil mit mindestens zwei parallelbeabstandeten Profilschenkeln, wobei der eine Profilschenkel an das eine Metallblech mittels eines doppelseitigen Klebebandstreifens angeklebt ist, der sich in Profilrichtung des Verstärkungsprofils erstreckt, und der andere Profilschenkel an das andere Metallblech ebenfalls mittels eines doppelseitigen Klebebandstreifens angeklebt ist, der sich in Profilrichtung des Verstärkungsprofils erstreckt, oder an das andere Metallblech angeschweißt ist.

In der ersten Erfindungsvariante ist das Verstärkungsprofil nicht unmittelbar mit den beiden Metallblechen verbunden, sondern mittelbar durch die elastischen Klebebandstreifen, die somit eine zweifache Dämpfung bewirken. In der zweiten Erfindungsvariante ist nur der eine Profilschenkel mit dem doppelseitigen Klebebandstreifen angeklebt und der andere Profilschenkel an das Metallblech angeschweißt, so dass hier das Verstärkungsprofil nur eine einfache Dämpfung bewirkt. Das eine Metallblech und das Verstärkungsprofil bilden zusammen ein Rohrprofil, das dem Blechfachboden zusätzliche Steifigkeit und zusätzliche Dämpfung verleiht. Aufgrund der auf ihrer Länge konstanten Streifendicke stellen die Klebebandstreifen zudem einen perfekten Abstandshalter dar.

Vorzugsweise ist die Streifenbreite der Klebebandstreifen kleiner als die Schenkelbreite der jeweiligen Profilschenkel, was in einem zusätzlich dämpfenden Luftspalt zwischen den Profilschenkeln der oberen und unteren Bleche und den Profilschenkeln des Verstärkungsprofils resultiert. Die Klebebandstreifen können mittig oder außermittig an den jeweiligen Profilschenkel angeklebt sein. Die Streifendicke der Klebebandstreifen liegt vorteilhaft im Bereich von 1 mm ± 0,5 mm und beträgt bevorzugt ca. 1 mm.

Bei bevorzugten Ausführungsformen der Erfindung weist das Verstärkungsprofil einen mittleren Profilschenkel zum Ankleben oder Anschweißen an das eine Metallblech und zwei zum mittleren Profilschenkel parallelbeabstandete, äußere Profilseitenschenkel zum Ankleben oder Anschweißen an das andere Metallblech auf. Dabei kann das Verstärkungsprofil als ein Trapezprofil, Hutprofil oder C-Profil ausgebildet sein. Alternativ kann das Verstärkungsprofil aber auch durch ein Z-Profil oder durch zwei oder mehr Z-Profile gebildet sein. Erfindungsgemäß sind der mittlere und die beiden äußeren Profilschenkel jeweils mittels eines Klebebandstreifens an die beiden Metallbleche angeklebt, um eine zweifache Dämpfung zu bewirken. Alternativ können aber auch nur der mittlere Profilschenkel oder nur die beiden äußeren Profilschenkel jeweils mittels eines Klebebandstreifens an das eine Metallblech angeklebt und die anderen Profilschenkel an das andere Metallblech angeschweißt sein, um eine einfache Dämpfung zu bewirken.

Das Verstärkungsprofil kann aus Kunststoff oder, was bevorzugt ist, aus Metall bildet sein.

Bei bevorzugten Ausführungsformen der Erfindung ist das eine Metallblech ein erstes C-Blechprofil, welches an seinen beiden Profilseiten randseitig jeweils zweifach um 90° abgewinkelt ist und zwei einander zugewandte, freie Profilenden aufweist. Durch die C-Profilform ist das Metallblech besonders verwindungssteif ausgebildet. Das andere Metallblech kann beispielsweise ein U-Profil, welches mit seinem mittleren Schenkel auf den freien Profilenden des C-Blechprofils aufliegt, oder ein zweites C-Profil sein, welches mit seinem mittleren Schenkel auf den freien Profilenden des ersten C-Blechprofils und mit seinen zweifach um 90° abgewinkelten, einander zugewandten, freien Profilenden auf dem mittleren Schenkel des ersten C-Blechprofils aufliegen. Im letzteren Fall können die beiden C-Profile zu einem Blechfachboden ineinandergesteckt sein.

Das erste C-Blechprofil kann an seinen beiden Profillängsenden randseitig jeweils zweifach um 90° abgewinkelt sein, um zwei einander zugewandte, freie Profilenden auszubilden, auf denen der mittlere Schenkel des U-Profils oder des zweiten C-Profils aufliegt. Bevorzugt sind die freien Profilenden der beiden Profillängsenden des ersten C-Profils und der mittlere Schenkel des U-Profils oder des zweiten C-Profils jeweils mittels eines doppelseitigen Klebebandstreifens aneinander angeklebt oder jeweils aneinander angeschweißt.

Weitere Vorteile der Erfindung ergeben sich aus der Beschreibung, den Ansprüchen und der Zeichnung. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: einen erfindungsgemäßen Blechfachboden in einer Querschnittansicht;
- Fign. 2a-2c: vergrößerte Detailansichten des erfindungsgemäßen Blechfachbodens gemäß IIa, IIb, IIc in Fig. 1;
- Fig. 3: eine Explosionsansicht des erfindungsgemäßen Blechfachbodens;
- Fig. 4: eine Seitenansicht des erfindungsgemäßen Blechfachbodens; und.
- Fign. 5a, 5b: einen modifizierten erfindungsgemäßen Blechfachboden in Detailansichten entsprechend den Fign. 2a, 2b.

Der in **Fig. 1** gezeigte Blechfachboden **1** weist zwei parallelbeabstandete, rechteckige Metallbleche **2, 3** auf, nämlich ein oberes Blech 2 und ein unteres Blech 3. Zur Versteifung des Blechfachbodens 1 und zur Schalldämmung ist zwischen den beiden Blechen 2, 3 ein Verstärkungsprofil **4** angeordnet, das an den beiden Blechen 2, 3 befestigt ist.

Wie in **Fign. 2a, 2b** gezeigt, ist das obere Blech 2 ein nach unten offenes C-Profil mit einem mittleren, oberen Profilschenkel **2a,** der die horizontale plane Oberseite des Blechfachbodens 1 ausbildet, und mit zwei randseitig jeweils um 90° nach unten und nach innen abgewinkelten Profilseitenenden. Der gegenüber dem mittleren Profilschenkel 2a um 90° nach unten abgewinkelte, vertikale Profilseitenschenkel ist mit **2b** und der gegenüber dem vertikalen Profilseitenschenkel 2b um 90° nach innen abgewinkelte, horizontale, untere Profilseitenschenkel ist mit **2c** bezeichnet. Das untere Blech 3 ist ein nach oben offenes U-Profil mit einem mittleren, unteren Profilschenkel **3a,** der die horizontale plane Unterseite des Blechfachbodens 1 ausbildet, und mit zwei randseitig jeweils um 90° nach oben abgewinkelten, vertikalen Profilseitenenden **3b.**

Wie in **Fig. 2c** gezeigt, ist das Verstärkungsprofil 4 ein nach oben offenes Trapezprofil mit einem mittleren (unteren) Profilschenkel **4a,** der die horizontale plane Unterseite des Blechfachbodens 1 ausbildet, und beidseitig jeweils mit einem unter einem stumpfen Winkel gegenüber dem unteren Profilschenkel 4a abgewinkelten, schrägen Profilseitenschenkel **4b** und einem unter einem spitzen Winkel gegenüber dem schrägen Profilseitenschenkel 4b abgewinkelten, horizontalen oberen Profilschenkel **4c.** Der untere Profilseitenschenkel 5a des Verstärkungsprofils 4 ist an den unteren Profilschenkel 3a des unteren Blechs 3 mittels eines doppelseitigen, elastischen Klebebandstreifens **5** angeklebt, der sich in Profilrichtung des Verstärkungsprofils 4 erstreckt. Die beiden oberen Profilseitenschenkel 4c sind an den oberen Profilschenkel 2a des oberen Blechs 2 jeweils mittels eines doppelseitigen Klebebandstreifens 5 angeklebt, der sich in Profilrichtung des Verstärkungsprofils 5 erstreckt.

Die Streifenbreite **b** der Klebebandstreifen 6 ist kleiner als die Schenkelbreite **B** der jeweils zugeordneten Profilschenkel und -seitenschenkel 4a, 4c. Der Klebebandstreifen 5 kann mittig oder, wie im gezeigten Ausführungsbeispiel, außermittig an den Profilschenkel und -seitenschenkel 4a, 4c angeklebt sein. Die Streifendicke **d** der Klebebandstreifen 5 liegt bevorzugt im Bereich 1 mm ± 0,5 mm und beträgt beispielsweise ca. 1 mm, was in einem Luftspalt zwischen den Profilschenkeln 2a, 3a der oberen und unteren Bleche 2, 3 und den Profilschenkel und -seitenschenkeln 4a, 4c des Verstärkungsprofils 5 resultiert. Dadurch liegt das Verstärkungsprofil 4 nicht unmittelbar an den oberen und unteren Blechen 2, 3 an, sondern nur mittels der Klebebandstreifen 5, die somit eine Dämpfung bewirken.

Wie in **Fig. 3** gezeigt, weist das obere Blech 2 auch an seinen beiden Längsenden jeweils einen gegenüber dem mittleren Profilschenkel 2a um 90° nach unten abgewinkelten, vertikalen Profilendschenkel **2d** und einen gegenüber dem vertikalen Profilendschenkel 2d um 90° nach innen abgewinkelten, horizontalen, unteren Profilendschenkel **2e** auf. Die beiden unteren Profilendschenkel 2e des oberen Blechs 2 und die beiden Profillängsenden des unteren Profilschenkel 3a des unteren Blechs 3 sind jeweils mittels eines doppelseitigen, elastischen Klebebandstreifens **6** aneinander angeklebt. Dazu weisen, bezogen auf den oberen Profilschenkel 2a, die vertikalen Profilseitenschenkel 2d eine Höhe auf, die um die Blechdicke des unteren Blechs 3 und die Streifendicke d der Klebebandstreifen 6 geringer ist als die Höhe der vertikalen Profilseitenschenkel 2b. Dieser Höhenversatz ist in **Fig. 4** mit **ΔH** bezeichnet. Das obere Blech 2 liegt mit seinen beiden unteren Profilseitenschenkeln 2c unmittelbar auf dem mittleren Profilschenkel 2a des unteren Blechs 2 auf.

Insgesamt ist der Blechfachboden 1 also durch ein oberes und ein unteres Blech 2, 3 und ein Verstärkungsprofil 4 gebildet, die jeweils mittels doppelseitiger Klebebandstreifen 5, 6 aneinander angeklebt sind, um dadurch eine Dämpfung zu bewirken.

Die Montage des Blechfachbodens 1 erfolgt werkzeuglos wie folgt:
Zuerst wird das Verstärkungsprofil 4 mittels der beiden äußeren Klebebandstreifen 5 an das obere Blech 2 geklebt. Dann werden der mittlere Klebestreifen 5 und die beiden Klebebandstreifen 6 an das obere Blech 2 geklebt. Die beiden Bleche 2, 3 werden stirnseitig ineinandergesteckt, wobei während des Steckvorgangs das untere Blech 3 und der untere Profilschenkel 4a des Verstärkungsprofils 5 mittels einer Hilfsleiste (nicht gezeigt) voneinander beabstandet gehalten werden. Abschließend wird die Hilfsleiste entfernt, und die beiden Bleche 2, 3 und das Verstärkungsprofil 4 werden aneinandergedrückt, um die Teile 2, 3, 5 mittels der Klebebandstreifen 5, 6 aneinander zu befestigen.

Statt des gezeigten einen Verstärkungsprofils 5 können auch mehrere Verstärkungsprofile 5 parallel nebeneinander zwischen den beiden Blechen 2, 3 angeordnet und daran mittels Klebebandstreifen 5 angeklebt sein. Statt des gezeigten Trapezprofils kann das Verstärkungsprofil 5 alternativ auch ein Hutprofil oder ein C-Profil sein. Auch ein oder mehrere parallel nebeneinander verlaufende Z-Profile, die zwischen den beiden Blechen 2, 3 angeordnet und daran mittels Klebebandstreifen 5 angeklebt sind, sind weitere Alternativen für das Verstärkungsprofil 4.

Vom Blechfachboden der Fign. 1 bis 4 unterscheidet sich der in **Fign. 5a, 5b** gezeigte Blechfachboden 1 lediglich dadurch, dass hier das untere Blech **3'** als ein C-Profil mit dem mittleren, unteren Profilschenkel 3a, mit den beiden vertikalen Profilseitenschenkel 3b und mit den beiden gegenüber den vertikalen Profilseitenschenkeln 3b jeweils um 90° nach innen abgewinkelten, horizontalen, oberen Profilseitenschenkel **3c** ausgebildet ist. Die beiden C-Profile 2, 3' sind ineinandergesteckt, wobei das untere und die beiden oberen Profilschenkeln 3a, 3c des unteren Blechs 3' zwischen dem oberen und den beiden unteren Profilschenkeln 2a. 2c des oberen Blechs 2 angeordnet sind und daran anliegen. Auch die vertikalen Profilschenkel 2b, 3b können aneinander anliegen.

Statt - wie oben beschrieben - das Verstärkungsprofil 4 oben und unten mittels der doppelseitigen Klebebandstreifen 5 an die beiden Bleche 2, 3 anzukleben, ist es erfindungsgemäß auch möglich, das Verstärkungsprofil 4 nur oben oder nur unten mittels des doppelseitigen Klebebandstreifens 5 an das eine Blech anzukleben und unten bzw. oben an das andere Blech anzuschweißen.

## Patentansprüche

1. Blechfachboden (1), insbesondere Regalfachboden oder Schubladenboden, aufweisend
zwei parallelbeabstandete Metallbleche (2, 3), und
mindestens ein zwischen den beiden Metallblechen (2, 3) angeordnetes Verstärkungsprofil (4) mit mindestens zwei parallelbeabstandeten Profilschenkeln (4a, 4c), wobei der eine Profilschenkel (4a) an das eine Metallblech (2) mittels eines doppelseitigen Klebebandstreifens (5) angeklebt ist, der sich in Profilrichtung des Verstärkungsprofils (4) erstreckt, und der andere Profilschenkel (4c) entweder an das andere Metallblech (3) ebenfalls mittels eines doppelseitigen Klebebandstreifens (5) angeklebt ist, der sich in Profilrichtung des Verstärkungsprofils (4) erstreckt, oder an das andere Metallblech (3) angeschweißt ist.

2. Blechfachboden nach Anspruch 1, **dadurch gekennzeichnet, dass** die Streifenbreite (b) der Klebebandstreifen (5) kleiner als die Schenkelbreite (B) der jeweiligen Profilschenkel (4a, 4c) ist.

3. Blechfachboden nach Anspruch 1 oder 2, **dadurch gekennzeichnet, dass** die Klebebandstreifen (5) mittig oder außermittig an den jeweiligen Profilschenkel (4a, 4c) angeklebt sind.

4. Blechfachboden nach einem der vorhergehenden Ansprüche, **dadurch gekennzeichnet, dass** die Streifendicke (d) der Klebebandstreifen (5) im Bereich von 1 mm ± 0,5 mm liegt und bevorzugt ca. 1 mm beträgt.

5. Blechfachboden nach einem der vorhergehenden Ansprüche, **dadurch gekennzeichnet, dass** das Verstärkungsprofil (4) einen mittleren Profilschenkel (4a) zum Ankleben oder Anschweißen an das eine Metallblech (2) und zwei zum mittleren Profilschenkel (4a) parallelbeabstandete, äußere Profilseitenschenkel (4c) zum Ankleben oder Anschweißen an das andere Metallblech (3) aufweist.

6. Blechfachboden nach einem der vorhergehenden Ansprüche, **dadurch gekennzeichnet, dass** das Verstärkungsprofil (4) als ein Trapezprofil, Hutprofil oder C-Profil oder als ein oder zwei Z-Profile ausgebildet ist.

7. Blechfachboden nach einem der vorhergehenden Ansprüche, **dadurch gekennzeichnet, dass** das mindestens eine Verstärkungsprofil (4) aus Metall ist.

8. Blechfachboden nach einem der vorhergehenden Ansprüche, **dadurch gekennzeichnet, dass** das eine Metallblech ein erstes C-Blechprofil (2) ist, welches an seinen beiden Profilseiten randseitig jeweils zweifach um 90° abgewinkelt ist und zwei einander zugewandte, freie Profilenden (2c) aufweist.

9. Blechfachboden nach Anspruch 8, **dadurch gekennzeichnet, dass** das andere Metallblech ein U-Profil (3) ist, welches mit seinem mittleren Schenkel (3a) auf den freien Profilenden (2c) des ersten C-Blechprofils (2) aufliegt.

10. Blechfachboden nach Anspruch 8, **dadurch gekennzeichnet, dass** das andere Metallblech ein zweites C-Profil (3') ist, welches mit seinem mittleren Schenkel (3a) auf den freien Profilenden (2c) des ersten C-Blechprofils (2) und mit seinen zweifach um 90° abgewinkelten, einander zugewandten, freien Profilenden (3c) auf dem mittleren Schenkel (2a) des ersten C-Blechprofils (2) aufliegen.

11. Blechfachboden nach einem der Ansprüche 8 bis 10, **dadurch gekennzeichnet, dass** das erste C-Blechprofil (2) an seinen beiden Profillängsenden randseitig jeweils zweifach um 90° abgewinkelt ist und zwei einander zugewandte, freie Profilenden (2e) aufweist, auf denen der mittlere Schenkel (3a) des U-Profils (3) oder des zweiten C-Profils (3') aufliegt.

12. Blechfachboden nach Anspruch 11, **dadurch gekennzeichnet, dass** die freien Profilenden (2e) der beiden Profillängsenden des ersten C-Profils (2) und der mittlere Schenkel (3a) des U-Profils (3) oder des zweiten C-Profils (3') jeweils mittels eines doppelseitigen Klebebandstreifens (6) aneinander angeklebt sind oder jeweils aneinander angeschweißt sind.

## Claims

1. Sheet metal shelf (1), in particular shelf or drawer shelf, comprising
two metal sheets (2, 3) spaced apart in parallel, and
at least one reinforcing profile (4) arranged between the two metal sheets (2, 3) and having at least two parallel-spaced profile legs (4a, 4c), wherein one profile leg (4a) is adhered to one metal sheet (2) by means of a double-sided adhesive tape strip (5), which extends in the profile direction of the reinforcing profile (4), and the other profile leg (4c) is either adhered to the other metal sheet (3) also by means of a double-sided adhesive tape strip (5), which extends in the profile direction of the reinforcing profile (4), or is welded to the other metal sheet (3).

2. Sheet metal shelf according to claim 1, **characterized in that** the strip width (b) of the adhesive tape strips (5) is smaller than the leg width (B) of the respective profile legs (4a, 4c).

3. Sheet metal shelf according to claim 1 or 2, **characterized in that** the adhesive tape strips (5) are adhered centrally or eccentrically to the respective profile leg (4a, 4c).

4. Sheet metal shelf according to one of the preceding claims, **characterized in that** the strip thickness (d) of the adhesive tape strips (5) is in the range of 1 mm ± 0.5 mm and is preferably approx. 1 mm.

5. Sheet metal shelf according to one of the preceding claims, **characterized in that** the reinforcing profile (4) has a middle profile leg (4a) for adhering or welding to one metal sheet (2), and two outer profile side legs (4c) spaced parallel to the middle profile leg (4a), for adhering or welding to the other metal sheet (3).

6. Sheet metal shelf according to one of the preceding claims, **characterized in that** the reinforcing profile (4) is designed as a trapezoidal profile, hat profile or C-profile or as one or two Z-profiles.

7. Sheet metal shelf according to one of the preceding claims, **characterized in that** the at least one reinforcing profile (4) is made of metal.

8. Sheet metal shelf according to one of the preceding claims, **characterized in that** the one metal sheet is a first C-sheet metal profile (2), which is bent twice through 90° at the edges of each of its two profile sides and has two free profile ends (2c) facing each other.

9. Sheet metal shelf according to claim 8, **characterized in that** the other sheet metal is a U-profile (3) which rests with its middle leg (3a) on the free profile ends (2c) of the first C-sheet metal profile (2).

10. Sheet metal shelf according to claim 8, **characterized in that** the other metal sheet is a second C-profile (3'), which rests with its middle leg (3a) on the free profile ends (2c) of the first C-sheet metal profile (2) and rests with its free profile ends (3c), which are bent twice through 90° and face each other, on the middle leg (2a) of the first C-sheet metal profile (2).

11. Sheet metal shelf according to one of claims 8 to 10, **characterized in that** the first C-sheet metal profile (2) is bent twice through 90° at the edges of each of its two profile longitudinal ends and has two free profile ends (2e) facing each other, on which the middle leg (3a) of the U-profile (3) or of the second C-profile (3') rests.

12. Sheet metal shelf according to claim 11, **characterized in that** the free profile ends (2e) of the two profile longitudinal ends of the first C-profile (2) and the middle leg (3a) of the U-profile (3) or of the second C-profile (3') are each adhered to one another by means of a double-sided adhesive tape strip (6) or are welded to one another in each case.

## Revendications

1. Tablette (1) en tôle, notamment tablette de rayonnage ou tablette de tiroir comprenant
deux tôles métalliques (2, 3) espacées parallèlement et
au moins un profilé de renfort (4) interposé entre les deux tôles métalliques (2, 3) et muni d'au moins deux branches profilées (4a, 4c) espacées parallèlement, l'une (4a) desdites branches profilées étant rapportée par collage, sur l'une (2) desdites tôles métalliques, au moyen d'une bande (5) de ruban adhésif biface qui s'étend dans la direction du profilage du profilé de renfort (4), et l'autre branche profilée (4c) étant rapportée par collage sur l'autre tôle métallique (3), pareillement au moyen d'une bande (5) de ruban adhésif biface qui s'étend dans la direction du profilage dudit profilé de renfort (4), ou bien rapportée par soudage sur ladite autre tôle métallique (3).

2. Tablette en tôle selon la revendication 1, **caractérisée par le fait que** la largeur (b) des bandes (5) de ruban adhésif est inférieure à la largeur (B) de la branche profilée (4a, 4c) considérée.

3. Tablette en tôle selon la revendication 1 ou 2, **caractérisée par le fait que** les bandes (5) de ruban adhésif sont rapportées par collage, sur la branche profilée (4a, 4c) considérée, centralement ou de manière excentrée.

4. Tablette en tôle selon l'une des revendications précédentes, **caractérisée par le fait que** l'épaisseur (d) des bandes (5) de ruban adhésif se situe dans la plage de 1 mm ± 0,5 mm, et mesure environ 1 mm de préférence.

5. Tablette en tôle selon l'une des revendications précédentes, **caractérisée par le fait que** le profilé de renfort (4) comprend une branche profilée médiane (4a), affectée au collage rapporté ou au soudage rapporté sur l'une (2) des tôles métalliques, et deux branches profilées latérales extérieures (4c) espacées parallèlement de ladite branche profilée médiane (4a) et affectées au collage rapporté ou au soudage rapporté sur l'autre tôle métallique (3).

6. Tablette en tôle selon l'une des revendications précédentes, **caractérisée par le fait que** le profilé de renfort (4) est réalisé sous la forme d'un profilé trapézoïdal, d'un profilé en chapeau ou d'un profilé en C, voire d'un ou de deux profilé(s) en Z.

7. Tablette en tôle selon l'une des revendications précédentes, **caractérisée par le fait que** le profilé de renfort (4), à présence minimale, consiste en du métal.

8. Tablette en tôle selon l'une des revendications précédentes, **caractérisée par le fait que** l'une des tôles métalliques est un premier profilé en tôle (2) configuré en C qui présente, respectivement, un double coude à 90° dans les zones marginales de ses deux côtés profilés, et comporte deux extrémités profilées libres (2c) pointant l'une vers l'autre.

9. Tablette en tôle selon la revendication 8, **caractérisée par le fait que** l'autre tôle métallique est un profilé en U (3) en applique, par sa branche médiane (3a), contre les extrémités profilées libres (2c) du premier profilé en tôle (2) configuré en C.

10. Tablette en tôle selon la revendication 8, **caractérisée par le fait que** l'autre tôle métallique est un second profilé en C (3') en applique, par sa banche médiane (3a), contre les extrémités profilées libres (2c) du premier profilé en tôle (2) configuré en C et, par ses extrémités profilées libres (3c) coudées deux fois à 90° et pointant l'une vers l'autre, contre la branche médiane (2a) dudit premier profilé en tôle (2) configuré en C.

11. Tablette en tôle selon l'une des revendications 8 à 10, **caractérisée par le fait que** le premier profilé en tôle (2) configuré en C présente, respectivement, un double coude à 90° dans les zones marginales de ses deux terminaisons profilées longitudinales, et comporte deux extrémités profilées libres (2e) qui pointent l'une vers l'autre et contre lesquelles la branche médiane (3a) du profilé en U (3), ou du second profilé en C (3'), est en applique.

12. Tablette en tôle selon la revendication 11, **caractérisée par le fait que** les extrémités profilées libres (2e) des deux terminaisons profilées longitudinales du premier profilé en C (2), et la branche médiane (3a) du profilé en U (3), ou du second profilé en C (3'), sont respectivement rapportées par collage les unes sur l'autre, ou respectivement rapportées par soudage les unes sur l'autre au moyen d'une bande (6) de ruban adhésif biface.
